# EUROPÄISCHE PATENTSCHRIFT

(11) **EP 3 064 041 B1**
(45) Veröffentlichungstag und Bekanntmachung des Hinweises auf die Patenterteilung: **30.11.2022**
(21) Anmeldenummer: 14783603.5
(22) Anmeldetag: 09.10.2014
(51) Int. Cl.: H05B 47/18, H05B 47/20

(54) **SCHNITTSTELLE MIT VERBESSERTEM SENDEZWEIG**
INTERFACE HAVING AN IMPROVED TRANSMITTING BRANCH
INTERFACE À BRANCHE D'ÉMISSION AMÉLIORÉE

(30) Priorität: 28.10.2013 DE 102013221848
(43) Veröffentlichungstag der Anmeldung: 07.09.2016
(73) Patentinhaber: Tridonic GmbH & Co. KG, 6851 Dornbirn (AT)
(72) Erfinder: LOCHMANN, Frank, 88147 Esseratsweiler (DE); SCHERTLER, Markus, A-6952 Hittisau (AT)
(74) Vertreter: Rupp, Christian
(86) Internationale Anmeldenummer: PCT/EP2014/071674
(87) Internationale Veröffentlichungsnummer: WO 2015/062837

(56) Entgegenhaltungen:
- WO-A1-2011/135098
- WO-A1-2013/153510
- DE-C1- 10 113 367

## Beschreibung

Die vorliegende Erfindung betrifft eine Schnittstelle für eine bidirektionale Kommunikation mit einem elektronischen Betriebsgerät für mindestens ein Leuchtmittel und ein Vorschaltgerät mit einer solchen Schnittstelle.

Aus der DE 10 2009 016 904 B4 ist eine Schnittstelle für DALI-Steuersignale bekannt, die einen Sende- und einen Empfangskanal aufweist, welche beide mit einer gemeinsamen Stromquelle betrieben werden können. Die Schaltung nach dem Stand der Technik ist in Fig. 1 gezeigt.

Darüber hinaus zeigen die Druckschriften WO 2011/135098 A1, WO 2013/153510 A1 und DE 101 13 367 C1 weitere Beispiele für BUS-Schnittstellen.

Sowohl für den Empfang von DALI-Signalen als auch für das Senden von DALI-Signalen sind in der bekannten Schaltung entsprechende Optokoppler U2, U1 vorgesehen, die jeweils Teils eines Zweigs zum Senden bzw. Empfangen bilden. Beide Zweige werden von der gemeinsamen Stromquelle Q2, Q3, R3, R4 gespeist. Die Schaltung weist weiter einen Energiespeicher auf, der in Fig. 1 als Kondensator C2 dargestellt ist.

Die bekannte Schnittstelle ist für eine Kommunikation nach DALI-Standard entworfen, bei dem bei einem inaktiven Bus eine vorgegebene Gleichspannung auf den Leitungen anliegt. Diese vorgegebene Gleichspannung wird jeweils nur im Fall einer Signalübermittlung herabgesetzt, während die konstante Gleichspannung wiederum anliegt, wenn keine Signale übermittelt werden.

Durch die an dem Bus anliegende Gleichspannung wird nach dem Stand der Technik der Kondensator C2 geladen. Dies ist hier sinnvoll, da, wenn eine Signalübermittlung nach DALI-Standard stattfindet, eben die auf dem Bus anliegende Spannung auf (logisch) Null bzw. auf die Spannung abfällt, die für die Low-Level-Spannung definiert ist. Dies kann im Rückkanal (Sendezweig) der Schaltung unmittelbar erkannt werden.

"Rückkanal" bezieht sich auf den Kanal weg von der Schnittstelle, als den Kanal für den Sendebetrieb der Schnittstelle. Der "Sendezweig" ist entsprechend der zum Senden von Signalen verwendete Signalpfad der Schnittstelle.

Sollen jedoch statt DALI-Signalen Signale gemäss einem Protokoll von der Schnittstelle empfangen werden, bei denen im Ruhezustand des Bus die Spannung Null (oder sehr gering ist im Vergleich zum DALI-Standard) ist so stellt sich heraus, dass die bekannte Schnittstelle dafür nicht geeignet ist. Ein Beispiel für einen solchen Standard ist der sog. DSI-Standard.

Grund hierfür ist, dass, im Gegensatz zu dem DALI-Standard, nach DSI-Standard bei einem inaktiven Bus keine Spannung bzw. eine geringe Spannung anliegt (der "Low Level", also der niedrige Wert zur Übertragung eines ersten logischen Zustands, z.B. 0, ist auf < 6,5 Volt spezifiziert). Erst bei Übertragung eines DSI-Signals wird die Spannung auf dem Bus angehoben.

Trifft folglich ein DSI-Signal an dem Anschluss für das Betriebsgerät, also sekundärseitig, der bekannten Schnittstelle ein, so steigt die Spannung sprunghaft von dem Wert, für den ersten logischen Zustand, z.B. < 6,5 Volt, auf eine vorgegebene Gleichspannung an, z.B. 10 - 15 Volt (High-Level, also der Spannungswert, der als zweiter logischer Wert interpretiert wird, z.B. 1). Es ist nun notwendig, dass das eingehende Signal sofort erkannt wird, um eine zuverlässige Erkennung des DSI-Signals zu gewährleisten. Bei DSI erfolgt die Übertragung manchesterkodiert, d.h. ein Daten-Bit wird durch einen Wechsel vom Low-Level zum High-Level (logisch 0) bzw. einen Wechsel vom High-Level zum Low-Level (logisch 1) übertragen.

Der Kondensator C2 aus der bekannten Schaltung wirkt hierbei jedoch störend, da die abfallende Flanke (logisch 1) bzw. das erste Bit des DSI-Signals durch die bekannte Schnittstelle nicht zuverlässig erkannt werden kann.

Dies liegt daran, dass der Kondensator C2 nach Annehmen des High-Levels (für ca. 833 µs), infolge der 2 mA Eingangsstromquelle teilgeladen ist. Bei einem Absinken der Busspannung auf unter 6,5 Volt wird der Kondensator C2 weiter geladen. Dies hat zur Folge, dass auch im Optokoppler U2 des Empfangszweigs Strom fließt, und damit nicht sofort nach Unterschreiten von 6,5 Volt der erste logische Zustand (z.B. 1) am Optokoppler-Ausgang von Optokoppler U2 erkannt werden kann. Der Kondensator C2 ist nämlich selbst nach Unterschreitung des Low-Levels immer noch teilgeladen und überbrückt in nicht- oder teilgeladenem Zustand die Zenerdiode Z1, die den Stromfluss im Optokoppler U2 bei unterschreiten der Zenerspannung (Low Level) ansonsten sofort unterbricht.

Es ist daher Aufgabe der Erfindung, eine Schnittstelle bereit zu stellen, die im Sendebetrieb hinsichtlich der Flankensteilheit digitaler Signale verbessert ist.

Die Erfindung löst dieses Problem durch das Bereitstellen einer Schnittstelle, wie sie mit Anspruch 1 beansprucht ist. Vorteilhafte Weiterbildungen der Erfindung sind Gegenstand der abhängigen Ansprüche.

Eine digitale Bus-Schnittstelle für ein Betriebsgerät für ein Leuchtmittel wiest auf:
- einen Sende- und einen Empfangszweig, wobei der Empfangszweig eine Stromquelle aufweist, die von einem im Ruhezustand Spannung führenden Bus aus speisbar ist, wobei die Stromquelle wenigstens den Sendezweig mit Energie versorgt und der Sendezweig einen Optokoppler aufweist, wobei in dem Empfangszweig ein elektrischer Energiespeicher, bspw. ein oder mehrere Kondensatoren, vorgesehen ist, der durch die Stromquelle aufgeladen wird, und der sich über wenigstens einen Widerstand in Serie zu der Sekundärseite des Optokopplers des Sendezweigs entlädt.

Der Widerstand kann zischen dem Energiespeicher und dem Optokoppler geschaltet sein.

Der Energiespeicher und der Widerstand können derart dimensioniert sein, dass während der Sendezeitdauer eines digitalen Bits, während der ein anschliessbarer Bus kurzgeschlossen ist, ein Entladestrom fliesst.

Die Flankenzeitdauer eines digitalen Bits, das einen anschliessbaren Bus kurzschliesst, kann weniger als 25mS, vorzugsweise weniger als 15µS betragen.

Der Energiespeicher kann ohne Ladestrom-Regelelement oder über einen Ladestrom-Regeltransistor ausgehend von der Stromquelle geladen werden.

Wesentliche Aspekte der Erfindung werden nunmehr mit Blick auf die Zeichnungen beschrieben.

Dabei zeigen:
- Fig. 1: eine Schnittstelle nach dem Stand der Technik.
- Fig. 2: eine schematische Darstellung einer Schaltungsanordnung.
- Fig. 3: eine weitere schematische Darstellung einer Schaltungsanordnung.
- Fig. 4: eine weiter schematische Darstellung einer Schaltungsanordnung.
- Fig. 5: eine erfindungsgemässe Ausführungsform.

Fig. 2 zeigt eine Schaltungsanordnung. Hierin bilden insbesondere ein Feldeffekttransistor (FET, JFET) J1 und ein Widerstand R7 eine Stromquelle J1, R7, welche einen Ladestrom vorgegebener Höhe an einem Energiespeicher, der im Folgenden beispielhaft als Kondensator C1 bezeichnet ist, zur Verfügung stellt.

Dadurch wird einerseits sichergestellt, dass der Optokoppler Q5 letztlich von einem konstanten Strom (Eingangsstrom minus Ladestrom) durchflossen wird. Andererseits wird die Wirkung eines nichtlinearen Bauteils, insbesondere einer Zenerdiode D9, nicht durch den Kondensator C1 überbrückt. Im Folgenden wird daher stellvertretend für das nichtlineare Bauteil der Begriff "Zenerdiode" verwendet. Vorzugsweise ist die Aufteilung des Stromes so gewählt, dass der Ladestromstrom für den Kondensator geringer ist als der Strom durch den Optokoppler, vorzugsweise in einem Bereich von 30% bis 70% des Optokoppler-Stroms.

Der Ladestrom für Kondensator C1 wird nun am Eingang des Optokopplers Q3 des Empfangszweigs abgegriffen (siehe Messpunkt I zwischen Diode D6 und Optokoppler Q3). Der Kondensator ist also Teil eines Pfads, der parallel zu einem Pfad geschaltet ist, der die Primärseite des Empfangs-Optokopplers Q3 aufweist.

Durch Einsatz der beschriebenen Stromquelle J1, R7 ist sichergestellt, dass eine abfallende Flanke eines DSI-Signals, also insbesondere das erste Bit des DSI-Befehls (Start-Bit, logisch 1, kodiert mit abfallender Flanke), schnell und zuverlässig erkannt wird. Dadurch, dass der Kondensator C1 nach Anliegen des High-Levels nicht erst entladen wird, ist direkt zu detektieren, wenn die Spannung auf den Low-Level abfällt. Dennoch kann auch in der erfindungsgemäßen Schaltung für den Rückkanal und Vorwärtskanal (Empfangs-/Sendezweig) eine gemeinsame Stromquelle genutzt werden.

Die Schnittstelle ist neben der Verwendung für den Signalempfang nach DSI-Standard ebenfalls für den Signalempfang nach DALI-Standard einsetzbar. Wesentlich ist, dass die erfindungsgemäße Anordnung insbesondere das sehr schnelle Detektieren eintreffender Signale ermöglicht, auch wenn der Ruhezustand der Busspannung nahe 0 Volt oder 0 Volt ist.

Die in Fig. 2 gezeigte Schaltungsanordnung, ist so ausgestaltet, dass sie dem negativen Einfluss einer Stromquelle durch die Verwendung eines groß dimensionierten Kondensators (mit einer Kapazität von z.B. 1-6 µF) entgegenwirkt, der von der Stromquelle mit dem FET J1 und dem Widerstand R7 auf ca. 5,5 Volt oder mehr geladen wird. Dabei ist lediglich ein parasitärer Einfluss der Drain-Source-Kapazität des FETs J1 vorhanden, die sich jedoch durch eine geeignete Dimensionierung der am Gate liegenden Kapazität verringern lässt.

Fig. 2 zeigt dabei in schematischer Darstellung die Schnittstelle mit einem ersten primärseitigen Steueranschluss und einem zweiten primärseitigen Steueranschluss. Mit dem primärseitigen Steuereingang ist einerseits ein DALI-Steuergerät SDALI, andererseits ein Netztaster (nicht gezeigt) gekoppelt.

Vorliegend ist seriell zum ersten primärseitigen Steueranschluss ein Widerstand R1 angeordnet. Zwischen dem Widerstand R1 und dem zweiten primärseitigen Steueranschluss ist ein Gleichrichter gekoppelt, der vier Dioden D1 bis D4 umfasst.

Zwischen einen ersten und einen zweiten Gleichrichterausgangsanschluss ist ein Schalter X1 gekoppelt, insbesondere dessen Strecke Arbeitselektrode - Bezugselektrode. Mit dem Gleichrichterausgangsanschluss ist überdies eine Stromquelle gekoppelt, die zwei BipolarTransistoren Q1, Q2 sowie zwei ohmsche Widerstände R2, R3 umfasst. Mit dem Ausgang der Stromquelle ist ein erster Optokoppler Q3 gekoppelt, der in Serie zu einer Zenerdiode D9 gekoppelt ist. Parallel zu der Zenerdiode D9 ist eine Serienschaltung aus einer Diode D6, der Stromquelle J1, R7 bestehend aus FET J1 und Widerstand R7, und eine Kapazität C1 gekoppelt. Über die Stromquelle R7, J1 wird ein zweiter Optokoppler Q5 versorgt.

Der Optokoppler Q3 im Empfangszweig kann über einen Ausgang der Schnittstelle mit einem ersten und einem zweiten Ausgangsanschluss Signale übergeben, während der zweite Optokoppler Q5 im Sendezweig über einen Signaleingang mit einem ersten und einem zweiten Signalanschluss zum Senden von Signalen vorgesehen ist.

Der Ausgang des Optokopplers Q5 ist mit der Steuerelektrode des Schalters X1 verbunden, wobei auf dieser Strecke eine Diode D13 und ein Widerstand R9 in Serie geschaltet sind. Parallel zur Steuerelektrode des Schalters X1 ist eine Parallelschaltung eines Kondensators C3 und eines Widerstands R11 gekoppelt, die als Störfilter wirken. Zwischen dem Kondensator C3 und dem Widerstands R11 ist ein weiterer Bipolar-Transistor Q4 gekoppelt, dessen Basis mit der potentialhöheren Seite des Widerstands R11 gekoppelt ist.

Durch Verwendung der Stromquelle J1, R7 zum Laden des Kondensators C1 (dieser entspricht im Wesentlichen dem Kondensator C2 der bekannten Schaltung) ist dann die volle Funktionalität auch bei der Übertragung von Signalen nach dem DSI-Standard gegeben, da ein Laden des Kondensators C1 bei abfallender Flanke nicht mehr erfolgt, aber auch nach DALI-Standard. Der Kondensator C1 ist folglich immer geladen, wodurch eine Überbrückung der Zenerdiode D9 durch einen nicht- oder teilgeladenen Zustand bei abfallender Flanke entfällt.

Nach einem Einschalten der Netzspannung und damit einem Anliegen einer Gleichspannung auf einem vorbestimmten Level/Niveau nach DALI-Standard (DALI_{Ein}) wird der Kondensator C1 in rund 400 Millisekunden auf ca. 5,5 Volt oder mehr geladen, so dass sicher nach 600 Millisekunden (dies entspricht dem DALI-Standard) ab dem Einschaltzeitpunkt eine Antwort auf ein DALI-Signal gesendet werden kann.

Der Ladestrom wird dabei von der Stromquelle bestehend aus FET J1 und Widerstand R7 auf beispielsweise 100 µA begrenzt. Dieser Wert kann jedoch abhängig von den verwendeten Komponenten auch höher oder niedriger sein.

Hierdurch wird der Optokoppler Q5 immer mit einem definierten Strom angesteuert, wobei der Strom durch FET J1 so gewählt ist, dass im Falle einer Übertragung eines DSI-Signals ein Einfluss auf die Bit-Zeit, d.h. die Zeit, in der ein Bit vom Sender zum Empfänger gesendet werden kann, klein ist.

Die gezeigten Schaltungen können wie folgt abgewandelt werden. Soll beispielsweise die Ansteuerspannung für den FET X1, also die Spannung an C1, erhöht werden, so kann ein Optokoppler Q5 mit einem Ansteuerstrom von ca. 1 Milliampere anstatt von z.B. 5 Milliampere (mA) verwendet werden. Dies kann z.B. ein Optokoppler vom Typ TLP621 oder TLP624 der Firma Toshiba sein.

Durch die Verringerung des Optokoppler-Stroms auf 1 Milliampere kann mehr Strom (z.B. 600 Mikroampere) zum Laden der Kapazität C1 zugelassen werden, wodurch die Spannung an C1 schneller ihren Sollwert erreicht und damit zum Zeitpunkt des Sendens nach 600 Millisekunden auch einen noch höheren Wert erreicht hat. Weiter können die Dioden D6 und D13 durch Schottky-Dioden ersetzt werden, wodurch die Steuerspannung am Gate des Schalters X1, wenn notwendig, um ca. 0,5 Volt angehoben werden kann. Dies ermöglicht dann eine Verwendung eines kleiner dimensionierten FETs X1.

Bezugnehmend auf Figuren 4 und 5 soll nunmehr eine Schaltung in zwei Varianten erläutert werden.

Die Erfindung bezieht sich insbesondere auf die Verbesserung hinsichtlich der Signalform und der Signalrepetition bei auszusendenden digitalen Bits im Sendezweig.

Durch die in Fig. 4 und Fig. 5 dargestellte Schaltungen lassen sich verringerte Flankenseiten (somit steilere Flanken) erzielen. Beispielsweise können Flanken mit einer zeitlichen Dauer von weniger als 25ms, bevorzugt sogar weniger als 15ms erzielt werden. Diese Zeitdauern beziehen sich also für den Fall, dass ein im Ruhezustand potentialführender Bus verwendet wird (beispielsweise der DALI-Bus) auf die Zeitdauer bis die Flanke eines Sendebits das Buspotential auf das niedrigere Potential gezogen hat, bzw. die hintere Flanke eines Sendebits wiederum das Buspotential von dem niedrigen Potential auf das Ruhepotential ansteigen lässt.

In Figuren 4 und 5 sind jeweils auf der linken Seite die beiden Klemmen zum Anschluss von zwei Busleitungen dargestellt, bspw. für einen DALI-Bus.

Auf der rechten Seite ist jeweils ein mit 'DALIin' bezeichneter Optokoppler dargestellt. Auf dessen Primärseite U90 (linke Seite des Optokopplers in Figuren) werden mittels einer Stromquelle (die Darlington-Schaltung Q90, Q95) von dem Bus eingehende Signale gespeist, die also dann von dem Optokoppler potentialgetrennt übertragen werden. Auf der Sekundärseite des Optokopplers DALIin folgt dann die weitere Auswertung durch eine Steuerschaltung im Betriebsgerät für Leuchtmittel und die Ansteuerung der Leuchtmittel entsprechend der über den Bus empfangenen Information.

Auf der Primärseite des weiteren (sendeseitigen) Optokopplers DALIout, U91, werden die von der Steuerschaltung des Betriebsgeräts für Leuchtmittel auszusendenden digitalen Signale angelegt und potentialgetrennt auf die Sekundärseite übertragen. Die Sekundärseite weist dann eine Schaltung auf, die selektiv den Bus kurzschliessen kann.

Grundsätzlich erfolgt die Energieversorgung für den Bereich der Schaltung zwischen der Sekundärseite des Optokopplers U91 und dem Bus über die Busspannung und die geregelte Stromquelle Q90, Q95.

Ein Problem tritt indessen dadurch auf, dass beim Senden eines digitalen Signals die vordere Flanke des digitalen Bits die Busspannung selektiv kurzschließt und somit auf ein niedriges Potential zieht. Dies wiederum bedeutet, dass somit die zuvor noch vorliegende Energieversorgung zum Speisen der Stromquelle Q90, Q95 entfällt. Die Energieversorgung kann also nur noch aus beispielsweise Kapazitäten in der Schnittstellenschaltung selbst erfolgen, was eine unkontrollierte Energieversorgung darstellt, was somit zu Problemen bei der genauen Einstellung des Flankenverlaufs führt, aber auch zu Rückkopplungseffekten, die wiederum zu Schwingungen (ringing) führen können. Um diese Rückkkopplungseffekte hinsichtlich ihrer störenden Auswirkung gering zu halten, müssen daher filternde Bauteile in der Schnittstellenschaltung aufgenommen werden, die wiederum das zeitliche Antwortverhalten verlangsamen. Nach alledem führt dies letztendlich zu einer Einschränkung hinsichtlich der einstellbaren Flankenverläufe und Bit-Repetitionsraten.

Gemäß der Erfindung wie in Figuren 4 und 5 dargestellt ist daher vorgesehen, dass die aus Busspannung gespeiste Stromquelle Q90, Q95 einen elektrischen Energiespeicher, im dargestellten Beispiel den Kondensator C94 lädt. Vorzugsweise erfolgt dieses Laden ohne zwischen der Stromquelle Q90, Q95 und den Kondensator C94 vorliegenden Stromregler. Indessen kann der in den zuvor in den Ausführungsbeispielen dargestellte Transistor-Linearregler auch hier vorliegen.

Von Bedeutung ist weiterhin, dass das Entladen des Kondensators C94 kontrolliert über einen Ohmschen Widerstand R100 erfolgt, der bspw. zwischen den Energiespeicher und den Optokoppler geschaltet ist.

Dieses kontrollierte Entladen mittels eines konstanten Entladestroms wird also dann stattfinden, wenn die Stromquelle Q90, Q95 nicht nur ordnungsgemäß arbeiten kann, also bei Wegfall der Busspannung selektives Kurzschließen im zeitlichen Bereich des Sendebits. Der Kondensator C94 wird mit einem kontrollierten Strom über den Widerstand R100 entladen.

Der Energiespeicher-Kondensator C94 und der den Entladestrom definierende Ohmsche Widerstand R100 sind dabei derart abgestimmt, dass der Energiespeicherkondensator C94 während der Sendezeitdauer, also während dem Kurzschließen der Busspannung noch nicht vollständig entladen ist und somit sicher während der gesamten Zeitdauer des Sendebits (Kurzschließen des Busses) ein konstanter Entladestrom durch den Widerstand R100 und die Sekundärseite des Optokopplers U91 fliesst.

Unter Bezugnahme auf Figur 5 soll nunmehr ein Ausführungsbeispiels der vorliegenden Erfindung erläutert werden.

Gemäß dem Ausführungsbeispiel von Figur 5 ist im Empfangszweig, der den Empfangs-Optokoppler U90 aufweist, nunmehr ein Schalter Q96 vorgesehen. Dieser Schalter Q96 kann beispielsweise ein Transistor, wie beispielsweise ein Bipolartransistor, insbesondere, wie im vorliegenden Beispiel gezeigt, ein PNP-Bipolartransistor sein.

Der Transistor Q96 ist an seiner Basis mit einer Z-Diode Z95 verschaltet.

Wenn die Spannung über der Z-Diode Z95 die Zenerspannung erreicht hat (beispielsweise in 5,7V), wird der Schalter (Transistor) Q96 leitend geschaltet (durchgeschaltet) und ermöglicht somit einen Stromfluss auf der Primärseite des empfangsseitigen Optokopplers U90. Dieser Stromfluss wird wie bereits im Zusammenhang mit den vorhergehenden Ausführungsbeispielen geschildert, gespeist durch die Stromquelle R90, R91, Q90, Q95.

Wie in Figur 5 ersichtlich ist weiterhin in dem Pfad vor der Z-Diode Z95 ein Energiespeicherelement, insbesondere ein Kondensator C95 geschaltet. Genauergesagt ist dieser Kondensator C95 zwischen dem Verbindungspunkt der Basis des Transistors Q95 unter der Kathode der Diode Z95 sowie dem Verbindungspunkt des Emitters des Transistors Q96 und der Kathode des Empfangs-Optokopplers U90 geschaltet. Dieser Kondensator C95 bewirkt nunmehr eine kurze Verzögerung des Durschaltens des Transistors Q96, wenn von Seiten des Busses eine ausreichende Spannung anliegt.

Mittels dieses Schalters (Transistors) Q95 kann nunmehr eine besonders vorteilhafte Schnittstellenschaltung ermöglicht werden, bei der eingangsseitig (linke Seite "Bus" in Figur 5) sowohl digital Signale gemäß dem DALI, bzw. dem DSI Standart aber auch Tastersignale angelegt werden können, bei denen manuell eine Versorgungsspannung kurzgeschlossen wird.

Der Schaltungsblock FB in Figur 5 enthält eine zweistufige Schaltung zur Anpassung der Flankensteilheiten beim Senden, also beim Ansteuern des Transistors Q92, mittels dem die Busleitungen selektiv kurgeschlossen werden können.

## Patentansprüche

1. Digitale Bus-Schnittstelle für ein Betriebsgerät für
ein Leuchtmittel, wobei:
- die Schnittstelle einen Sende- und einen Empfangszweig aufweist,
- der Empfangszweig eine Stromquelle (R90, R91, Q90, Q95) aufweist, die von einem im Ruhezustand Spannung führenden Bus aus speisbar ist,
- die Stromquelle (R90, R91, Q90, Q95) wenigstens den Sendezweig mit Energie versorgt und der Sendezweig einen Optokoppler (U91) aufweist,
- der Empfangszweig einen weiteren Optokoppler (U90) aufweist,
- in dem Empfangszweig ein Transistor (Q96) vorgesehen ist, der derart in Serie zu der Primärseite des Optokopplers (U90) des Empfangszweigs angeordnet ist, dass der Transistor (Q96) selektiv leitend geschaltet wird und somit ausgehend von der Stromquelle (R90, R91, Q90, Q95) einen Stromfluss auf der Primärseite des Optokopplers (U90) des Empfangszweigs ermöglicht, solange die Spannung am Eingang des Empfangszweigs einen definierten Schwellenwert überschreitet, **dadurch gekennzeichnet dass**
- zwischen einem Verbindungspunkt eines Emitters des Transistors (Q96) und einer Kathode des Optokopplers (U90) ein Kondensator (C95) geschaltet ist.

2. Schnittstelle nach Anspruch 1,
wobei der Transistor (Q96) die Primärseite des Optokopplers (U90) des Empfangszweigs selektiv leitend schaltet, wenn die Spannung an einem nichtlinearen Element, insbesondere einer Z-Diode (Z95), einen definierten Wert überschreitet.

3. Schnittstelle nach einem der vorhergehenden Ansprüche,
bei der in dem Empfangszweig ein elektrischer Energiespeicher (C94) vorgesehen ist, der durch die Serienschaltung von Stromquelle (R90, R91, Q90, Q95) und Transistor (Q96) aufgeladen wird, und der sich über einen Widerstand (R100) in Serie zu der Sekundärseite des Optokopplers (U91) des Sendezweigs entlädt.

4. Schnittstelle nach Anspruch 3,
wobei sich der in dem Empfangszweig vorgesehene elektrische Energiespeicher (C94) über den Widerstand (R100) in Serie zu der Sekundärseite des Optokopplers (U91) des Sendezweigs bei Wegfall der Busspannung durch selektives Kurzschließen eines anschliessbaren Busses im zeitlichen Bereich eines Sendebits entlädt.

5. Schnittstelle nach Anspruch 3 oder 4,
wobei der Widerstand (R100) zwischen dem Energiespeicher (C94) und dem Optokoppler (U91) geschaltet ist.

6. Schnittstelle nach einem der Ansprüche 3 bis 5,
wobei der Energiespeicher (C94) und der Widerstand (R100) derart dimensioniert sind, dass während der Sendezeitdauer eines digitalen Bits, während der der anschliessbare Bus kurzgeschlossen ist, ein Entladestrom fliesst.

7. Schnittstelle nach Anspruch 6,
wobei die Flankenzeitdauer des digitalen Bits, das den anschliessbaren Bus kurzschliesst, weniger als 25ms, vorzugsweise weniger als 15µs beträgt.

8. Schnittstelle nach einem der Ansprüche 3 bis 7,
bei der der Energiespeicher (C94) ohne Ladestrom-Regelelement oder über einen Ladestrom-Regeltransistor ausgehend von der Stromquelle geladen wird.

9. Vorschaltgerät für Leuchtmittel, insbesondere Gasentladungslampe, LEDs oder OLEDs, mit einer Schnittstelle nach einem der vorgehenden Ansprüche.

10. Leuchte, aufweisend ein Leuchtmittel, insbesondere Gasentladungslampe, LEDs oder OLEDs, sowie ein Vorschaltgerät nach Anspruch 9.

11. Gebäudetechnik-Bussystem, aufweisend einen Bus
und wenigstens einen Busteilnehmer mit einer Schnittstelle nach einem der Ansprüche 1 bis 7.

## Claims

1. Digital bus interface for an operating device for an illuminant, wherein:
- the interface has a transmitting branch and a receiving branch,
- the receiving branch has a current source (R90, R91, Q90, Q95) which can be fed from a bus carrying voltage in the idle state,
- the power source (R90, R91, Q90, Q95) supplies at least the transmitting branch with power, and the transmitting branch has an optocoupler (U91),
- the receiving branch has a further optocoupler (U90),
- in the receiving branch, a transistor (Q96) is provided which is arranged in series with the primary side of the optocoupler (U90) of the receiving branch in such a way that the transistor (Q96) is selectively conductively switched and thus, starting from the current source (R90, R91, Q90, Q95), enables a current flow on the primary side of the optocoupler (U90) of the receiving branch, as long as the voltage at the input of the receiving branch exceeds a defined threshold value, **characterized in that**
- a capacitor (C95) is connected between a connection point of an emitter of the transistor (Q96) and a cathode of the optocoupler (U90).

2. Interface according to claim 1,
wherein the transistor (Q96) selectively conductively connects the primary side of the optocoupler (U90) of the receiving branch when the voltage on a nonlinear element, in particular a Zener diode (Z95), exceeds a defined value.

3. Interface according to any one of the preceding claims,
in which an electrical energy store (C94) is provided in the receiving branch, which electrical energy store (C94) is charged by the series circuit of current source (R90, R91, Q90, Q95) and transistor (Q96), and which discharges via a resistor (R100) in series with the secondary side of the optocoupler (U91) of the transmitting branch.

4. Interface according to claim 3,
wherein the electrical energy store (C94) provided in the receiving branch discharges via the resistor (R100), in series with the secondary side of the optocoupler (U91) of the transmitting branch, if the bus voltage ceases via selective short-circuiting of a connectible bus in the time period of a transmission bit.

5. Interface according to claim 3 or 4,
wherein the resistor (R100) is connected between the energy store (C94) and the optocoupler (U91).

6. Interface according to any one of claims 3 to 5,
wherein the energy store (C94) and the resistor (R100) are dimensioned such that a discharge current flows during the transmission duration of a digital bit during which the connectible bus is short-circuited.

7. Interface according to claim 6,
wherein the edge duration of the digital bit that short-circuits the connectible bus is less than 25 ms, preferably less than 15 µs.

8. Interface according to any one of claims 3 to 7,
in which the energy store (C94) is charged without a charge-current regulating element or via a charge-current regulating transistor, starting from the current source.

9. A ballast for illuminants, in particular gas discharge lamp, LEDs, or OLEDs, having an interface according to any one of the preceding claims.

10. Luminaire having an illuminant, in particular gas discharge lamp, LEDs, or OLEDs, and a ballast according to claim 9.

11. Building engineering bus system having a bus and at least one bus subscriber with an interface according to any one of claims 1 to 7.

## Revendications

1. Interface de bus numérique pour un appareil permettant de faire fonctionner un moyen d'éclairage, dans laquelle :
- l'interface présente une branche d'émission et une branche de réception,
- la branche de réception présente une source de courant (R90, R91, Q90, Q95) qui peut être alimentée par un bus conduisant une tension en mode veille,
- la source de courant (R90, R91, Q90, Q95) alimente au moins la branche d'émission en énergie et la branche d'émission présente un coupleur optoélectronique (U91),
- la branche de réception présente un autre coupleur optoélectronique(U90),
- un transistor (Q96) est prévu dans la branche de réception, lequel est disposé de telle façon en série avec la face primaire du coupleur optoélectronique (U90) de la branche de réception que le transistor (Q96) est sélectivement commuté conducteur et permet ainsi une circulation de courant sortant de la source de courant (R90, R91, Q90, Q95) vers le côté primaire du coupleur optoélectronique (U90) de la branche de réception, tant que la tension à l'entrée de la branche de réception dépasse une valeur de seuil définie, **caractérisée en ce que**
- un condensateur (C95) est branché entre un point de connexion d'un émetteur du transistor (Q96) et une cathode du coupleur optoélectronique (U90).

2. Interface selon la revendication 1,
dans laquelle le transistor (Q96) commute sélectivement le côté primaire du coupleur optoélectronique (U90) conductrice, lorsque la tension au niveau d'un élément non linéaire, en particulier d'une diode Zener (Z95), dépasse une valeur définie.

3. Interface selon l'une quelconque des revendications précédentes,
dans laquelle un accumulateur d'énergie (C94) électrique est prévu dans la branche de réception, lequel est chargé par le branchement en série de la source de courant (R90, R91, Q90, Q95) et du transistor (Q96), et lequel se décharge à travers une résistance (R100) en série avec le côté secondaire du coupleur optoélectronique (U91) de la branche d'émission.

4. Interface selon la revendication 3,
dans laquelle l'accumulateur d'énergie (C94) prévu dans la branche de réception se décharge à travers la résistance (R100) en série avec le côté secondaire du coupleur optoélectronique (U91) de la branche d'émission en cas de suppression de la tension du bus par court-circuitage sélectif d'un bus pouvant être raccordé durant la plage temporelle d'un bit d'émission.

5. Interface selon la revendication 3 ou 4,
dans laquelle la résistance (R100) est branchée entre l'accumulateur d'énergie (C94) et le coupleur optoélectronique (U91).

6. Interface selon l'une quelconque des revendications 3 à 5,
dans laquelle l'accumulateur d'énergie (C94) et la résistance (R100) sont dimensionnés de telle façon que durant la durée temporelle d'émission d'un bit numérique, durant laquelle le bus pouvant être connecté est court-circuité, un courant de décharge circule.

7. Interface selon la revendication 6,
dans laquelle la durée temporelle de flancs du bit numérique, lequel court-circuite le bus pouvant être connecté, est inférieure à 25 ms, de préférence inférieure à 15 µs.

8. Interface selon l'une quelconque des revendications 3 à 7,
dans laquelle l'accumulateur d'énergie (C94) est chargé à partir de la source de courant sans élément de régulation du courant de charge ou à travers un transistor de régulation du courant de charge.

9. Ballast pour un moyen d'éclairage, en particulier une lampe à décharge de gaz, des DEL ou des DELO, comprenant une interface selon l'une quelconque des revendications précédentes.

10. Lampe, présentant un moyen d'éclairage, en particulier une lampe à décharge de gaz, des DEL ou des DELO, ainsi qu'un ballast selon la revendication 9.

11. Réseau de bus de technique de bâtiment, présentant un bus et au moins un utilisateur de bus comprenant une interface selon l'une quelconque des revendications 1 à 7.
